# FASCICULE DE BREVET EUROPEEN

(11) **EP 4 440 375 B1**
(45) Date de publication et mention de la délivrance du brevet: **03.09.2025**
(21) Numéro de dépôt: 22826155.8
(22) Date de dépôt: 23.11.2022
(51) Int. Cl.: A45D 40/10

(54) **DISPOSITIF DE CONDITIONNEMENT D'UN PRODUIT**
VORRICHTUNG ZUM VERPACKEN EINES PRODUKTS
DEVICE FOR PACKAGING A PRODUCT

(30) Priorité: 29.11.2021 FR 2112671
(43) Date de publication de la demande: 09.10.2024
(73) Titulaire: Parfums Christian Dior, 75008 Paris (FR)
(72) Inventeur: VASSEUR, Damien, 92200 NEUILLY-SUR-SEINE (FR)
(74) Mandataire: Cabinet Beau de Loménie
(86) Numéro de dépôt international: PCT/FR2022/052167
(87) Numéro de publication internationale: WO 2023/094772

(56) Documents cités:
- WO-A1-2021/085863
- WO-A2-2012/115461
- FR-A1- 2 999 891
- US-A1- 2010 209 172

## Description

### Domaine technique

Le présent exposé concerne un dispositif de conditionnement, et plus particulièrement un dispositif de conditionnement d'un produit, en particulier un produit cosmétique.

### Technique antérieure

Un dispositif de conditionnement, en particulier pour des produits cosmétiques du type rouge à lèvres, crème, ou vaporisateur, doit pouvoir aisément être transporté, par exemple dans un sac ou un sac à main, et être utilisé fréquemment. Ainsi, le dispositif de conditionnement doit être léger et peu encombrant, et permettre une extraction aisée du produit qu'il contient, c'est-à-dire nécessitant peu d'effort et pouvant être réalisée de manière simple, sans que l'utilisateur ne doive prêter une attention particulière à la manœuvre qu'il accomplit. Le dispositif doit également permettre de ranger le produit par une manœuvre simple et ne nécessitant pas non plus de la part de l'utilisateur une attention particulière. De plus, ce rangement doit être fiable, c'est-à-dire qu'une sortie intempestive du produit doit être évitée.

La demande internationale WO 2014/096651, de la Demanderesse, propose une solution utilisant des éléments magnétiques pour maintenir le produit cosmétique soit en position de distribution, ou position de dégagement, soit en position de rangement, ou position escamotée. Bien que cette solution apporte satisfaction, les consommateurs souhaitent maintenant des dispositifs de conditionnement ayant un impact écologique réduit, par exemple dépourvus d'aimant. Il existe donc un besoin pour un nouveau type de dispositif de conditionnement qui, bien que n'employant pas nécessairement d'aimants, présente un niveau de fiabilité au moins aussi bon.

La demande FR 2 999 891 A1 divulgue le préambule de la revendication 1.

### Exposé de l'invention

A cet effet, le présent exposé concerne un dispositif de conditionnement d'un produit selon la revendication 1.

Le support peut porter le produit ou un contenant intermédiaire contenant le produit, tel qu'un réservoir, muni ou non d'un mécanisme de distribution, vaporisation, etc.

Lorsque le support est dans la position de dégagement, il est soumis à la force exercée par le système de rappel, qui tend à le maintenir dans la position de dégagement. La force exercée par le système de rappel peut être surmontée par une force exercée par l'utilisateur, afin de faire revenir le support vers la position escamotée.

L'élément de retenue retient le support en position escamotée. Neutraliser l'élément de retenue revient à rendre l'élément de retenue inapte à exercer sa fonction de retenue du support dans la position escamotée. Lorsque l'élément de retenue est neutralisé, le support est libre de se déplacer entre la position escamotée et la position de dégagement ; alors intervient la force de rappel qui rappelle le support vers la position de dégagement. Le réarmement de l'élément de retenue est le contraire de sa neutralisation : après réarmement, l'élément de retenue est à nouveau apte à exercer sa fonction de retenue du support dans la position escamotée ; toutefois, le support lui-même peut, à ce moment, ne plus être dans la position escamotée. Lorsque le support reviendra dans la position escamotée, il sera à nouveau retenu.

La force de rappel peut être une force de rappel élastique, par exemple telle qu'exercée par un élastomère ou un ressort, ou une force de rappel magnétique, par exemple telle qu'exercée par un aimant. Plus généralement, la force de rappel peut être exercée par un système de rappel. La force de rappel peut être attractive ou répulsive.

Grâce au fait que l'élément de retenue se réarme automatiquement en l'absence d'actionnement de l'actionneur, typiquement lorsque l'actionneur est relâché par l'utilisateur après avoir permis de faire passer le support en position de dégagement, le support peut très facilement être escamoté après distribution du produit, par une simple force contrant la force de rappel. Le dispositif est donc de construction et d'utilisation particulièrement simples, ce qui le rend peu coûteux et agréable pour l'utilisateur.

De plus, le maintien du support en position escamotée repose sur un élément de retenue, qui peut être mis en œuvre de manière fiable et n'emploie pas nécessairement de coopération magnétique. Si un aimant est néanmoins utilisé comme système de rappel, il peut être relativement moins puissant que dans l'état de la technique dans la mesure où le maintien en position escamotée est assuré par l'élément de retenue. De ce fait, l'impact environnemental du dispositif de conditionnement est bien amélioré.

Dans certains modes de réalisation, le support est mobile longitudinalement entre la position escamotée et la position de dégagement, et l'actionneur est apte à neutraliser au moins une butée de l'élément de retenue en déplaçant ladite butée transversalement. Ainsi, la butée de l'élément de retenue, qui s'oppose à la force de rappel dans la position escamotée, laisse au contraire passer le support lorsqu'elle est neutralisée, c'est-à-dire ici déplacée transversalement à la direction de déplacement du support.

Dans certains modes de réalisation, l'élément de retenue comprend une pluralité desdites butées, réparties circonférentiellement. Le support est donc retenu de manière plus fiable dans la position escamotée. Bien qu'une seule butée soit décrite par la suite, les propriétés exposées peuvent s'appliquer à tout ou partie des butées présentes, le cas échéant.

Dans certains modes de réalisation, au moins une portion de l'élément de retenue portant ladite butée est élastiquement déformable dans la direction transverse, entre l'état neutralisé et l'état armé. Le caractère élastiquement déformable assure non seulement une déformation sans usure, mais aussi le réarmement automatique de l'élément de retenue en l'absence d'efforts s'y opposant, particulièrement en l'absence d'actionnement de l'actionneur.

Par exemple, ladite portion peut comprendre une portion localement affinée de l'élément de retenue, ce qui facilite sa déformation élastique
Dans certains modes de réalisation, l'actionneur est mobile en rotation dans le fourreau. La gestuelle d'actionnement est donc particulièrement agréable pour l'utilisateur et cela limite les actionnements intempestifs.

Dans certains modes de réalisation, l'actionneur est configuré pour neutraliser l'élément de retenue quel que soit le sens dans lequel l'actionneur est entraîné en rotation. En d'autres termes, l'actionneur peut être configuré pour être déplacé par rapport au fourreau dans un sens et dans le sens opposé, les deux sens permettant de neutraliser l'élément de retenue. Le dispositif de conditionnement offre ainsi une grande flexibilité d'utilisation.

Dans certains modes de réalisation, l'actionneur et le fourreau sont engagés l'un avec l'autre de manière à borner la course de l'actionneur. La course de l'actionneur étant bornée, on évite qu'un actionnement excessif de l'actionneur ne casse une pièce du dispositif de conditionnement, par exemple l'élément de retenue ou le système de rappel. En outre, le dispositif de conditionnement renvoie une impression de robustesse.

Lorsque l'actionneur est déplacé, notamment parallèlement à l'anneau, la patte se déplace à l'intérieur de la fente jusqu'à venir en appui sur l'anneau, puis pousse l'anneau, ce qui augmente son diamètre et le neutralise. Un anneau fendu est un dispositif simple, robuste et peu coûteux. L'anneau fendu peut être un circlip.

Dans certains modes de réalisation, l'élément de retenue comprend une portion solidaire du fourreau dans la direction de déplacement de l'actionneur. Ladite portion est donc fixe par rapport au fourreau dans la direction de déplacement, mais elle peut être mobile par rapport au fourreau dans d'autres directions. Dans ces modes de réalisation, la neutralisation de l'élément de retenue est d'autant plus efficace, puisque qu'une partie de l'élément de retenue - ladite portion solidaire - est maintenue immobile par rapport au fourreau tandis qu'une autre partie de l'élément de retenue - celle sur laquelle agit l'actionneur - est déplacée par rapport au fourreau.

Dans certains modes de réalisation, le support comprend une pluralité de crochets annulairement répartis et configurés, en position escamotée, pour coopérer avec l'élément de retenue. On comprend qu'il n'est pas nécessaire que tous les crochets coopèrent en permanence avec l'élément de retenue ; d'ailleurs, le fait de prévoir plus de crochets que de points de coopération permet une plus grande souplesse de positionnement du support. En outre, la répartition de la coopération entre le support et l'élément de retenue sur plusieurs crochets permet de répartir les efforts et garantit un bon centrage du dispositif, ce qui le rend plus fiable.

Dans certains modes de réalisation, un premier élément parmi le support et l'actionneur s'engage avec un guide d'un deuxième élément parmi le support et l'actionneur. Le support et l'actionneur coopèrent de sorte que le déplacement de l'actionneur provoque, comme exposé précédemment, un déplacement du support. Le premier élément peut comprendre un élément suiveur qui s'engage avec le guide et le suit, par exemple sous la forme d'une saillie, d'une fente, d'une broche, etc. D'autres types de coopération sont également envisagés.

Le guide peut former une butée s'opposant à la force de rappel, notamment lorsque le support est en position de dégagement. Le guide peut d'ailleurs être configuré de façon que la position de dégagement soit une position unique prédéterminée, garantissant notamment une certaine orientation du support par rapport à l'actionneur et/ou au fourreau. Par exemple, le guide peut avoir une forme générale de triangle, notamment dont la pointe coopère avec ledit premier élément dans la position de dégagement.

Dans certains modes de réalisation, le dispositif de conditionnement comprend en outre un contenant de produit prévu sur le support. Le contenant peut être amovible par rapport au support, le dispositif de conditionnement fonctionnant alors comme un étui de rangement, éventuellement rechargeable et utilisable avec différents produits.

Dans certains modes de réalisation, le contenant de produit est un mécanisme de rouge à lèvre. D'autres contenants envisagés incluent des flacons, vaporisateurs, et autres dispositifs de distribution.

### Brève description des dessins

D'autres caractéristiques et avantages de l'objet du présent exposé ressortiront de la description suivante de modes de réalisation, donnés à titre d'exemples non limitatifs, en référence aux figures annexées.
[Fig. 1] La figure 1 est une vue en perspective éclatée d'un dispositif de conditionnement selon un mode de réalisation.
[Fig. 2] La figure 2 est une vue en coupe longitudinale du dispositif de la figure 1, en position escamotée.
[Fig. 3] La figure 3 est une vue en coupe longitudinale selon un autre plan du dispositif de la figure 1, en position de dégagement.
[Fig. 4] La figure 4 est une vue en coupe transversale de certaines pièces du dispositif de conditionnement, selon le plan IV-IV de la figure 2.
[Fig. 5] La figure 5 est un schéma de principe illustrant le fonctionnement du dispositif de conditionnement, en vue de côté.

### Description détaillée

Les figures 1 à 5 illustrent un dispositif de conditionnement 100 selon un mode de réalisation.

Comme indiqué précédemment, le dispositif de conditionnement 100 comprend un fourreau 10. En l'espèce, le fourreau 10 est tubulaire, et plus particulièrement cylindrique autour d'un axe X définissant une direction longitudinale. Une direction radiale est une direction perpendiculaire à cet axe X et coupant cet axe X. De même, un plan axial ou longitudinal est un plan contenant l'axe X du fourreau, et un plan radial est un plan perpendiculaire à cet axe X. Une circonférence s'entend comme un cercle appartenant à un plan radial et dont le centre appartient à l'axe X du fourreau. Une direction tangentielle ou circonférentielle est une direction tangente à une circonférence ; elle est perpendiculaire à l'axe X du fourreau mais ne passe pas par cet axe.

Sauf précision contraire, les adjectifs intérieur et extérieur sont utilisés en référence à une direction radiale de sorte que la partie intérieure d'un élément est, suivant une direction radiale, plus proche de l'axe que la partie extérieure du même élément.

Le fourreau 10 est ici de section circulaire, mais d'autres sections sont envisagées dès lors qu'elles permettent l'actionnement de l'actionneur 60 qui sera décrit par la suite, par exemple sa rotation.

Le fourreau 10 a deux extrémités opposées 12, 14. L'une de ces extrémités, illustrée en partie supérieure sur les figures, est une extrémité ouverte 12. L'autre extrémité 14, illustrée en partie inférieure sur les figures, est destinée à être fermée par une base 20 qui sera décrite ultérieurement.

Le dispositif de conditionnement 100 comprend par ailleurs un support 30 pour un produit, tel qu'un produit cosmétique. Le produit peut être fourni sous forme solide, liquide, pâteuse ou pulvérulente. Typiquement, le produit peut être un bâton de rouge à lèvres. Le cas échéant et comme illustré sur les figures, le produit peut être prévu dans un contenant 32 *ad hoc,* éventuellement pourvu de moyens de distribution (pompe, came, vaporisateur, etc., non illustrés sur les figures). Alternativement, le produit peut être prévu directement sur le support 30, sans contenant intermédiaire. Par la suite, par souci de concision mais sans perte de généralité, on décrira le cas où le produit est contenu dans un contenant 32. Le fait de prévoir un contenant 32 indépendant du support 30 permet de détacher le contenant 32 pour l'application du produit, le dispositif de conditionnement 100 étant alors essentiellement un étui de rangement. En tout état de cause, le fait que le contenant 32 soit indépendant du support 30 permet de rendre le dispositif de conditionnement 100 compatible avec différents produits, et éventuellement rechargeable.

Le support 30 est monté mobile à l'intérieur du fourreau 10, plus particulièrement mobile selon la direction longitudinale X. Le support 30 est destiné à se déplacer entre une position escamotée, illustrée sur la figure 2, dans laquelle le produit n'est normalement pas accessible, et une position de dégagement, illustrée sur la figure 3, dans laquelle le support 30 facilite l'accès au produit. Typiquement, en position de dégagement, le contenant 32 peut s'étendre au-delà du fourreau 10, tandis qu'en position escamotée, le contenant 32 est logé dans le fourreau 10, de préférence entièrement logé dans le fourreau 10.

En l'espèce, le support comprend un socle 34 dont fait saillie une chemise 36, ici tubulaire, le socle 34 et la chemise 36 définissant ensemble un réceptacle apte à accueillir le contenant 32. Plus précisément, la chemise 36 fait saillie longitudinalement depuis le socle, en direction de l'extrémité ouverte 12 du fourreau 10. Au lieu d'être tubulaire, la chemise 36 pourrait comprendre une ou plusieurs griffes aptes à coopérer avec le contenant 32, ou pourrait prendre toute autre forme configurée pour solidariser, de manière amovible, le contenant 32 avec le support 30. En l'espèce, le contenant 32 est monté à force dans la chemise 36, où il est maintenu par friction. Le niveau de friction obtenu peut être ajusté de sorte que le contenant 32 puisse être manuellement retiré du support 30.

Le support 30 peut être assorti d'un capuchon 38 pour enfermer le contenant 32 entre le capuchon 38, la chemise 36 et le socle 34, comme le montre la figure 2. Par exemple, le capuchon 38 peut prendre appui sur une extrémité du contenant 32 et se situer à distance de la chemise 36, comme illustré sur la figure 2. Selon un autre exemple, le capuchon 38 peut prendre appui sur l'extrémité libre de la chemise 36, et optionnellement se trouver à distance d'une extrémité du contenant 32, de sorte qu'il ne risque pas d'actionner de manière intempestive une éventuelle tête de distribution prévue au sommet du contenant 32.

Dans ce mode de réalisation, le capuchon 38 prolonge le support 30. Le capuchon 38 peut être prévu pour se loger entièrement dans le fourreau 10, du moins en position escamotée du support 30. Par ailleurs, on note que la chemise 36 est logée entièrement dans le fourreau, aussi bien en position escamotée du support (figure 2) qu'en position de dégagement (figure 3).

Comme évoqué précédemment, le capuchon 38 est optionnel et peut ne pas être prévu, ou peut être remplacé par d'autres éléments amovibles ou non, tels qu'un bouton poussoir de vaporisateur, un élément de décor, etc., de tels éléments pouvant être associés au contenant 32.

Le dispositif de conditionnement 100 comprend par ailleurs un ressort 40, dont une extrémité prend appui sur le support 30, plus particulièrement sur la face du socle 34 opposée à la chemise 36. Le support 30 peut être libre en rotation autour de la direction longitudinale X par rapport au ressort 40. Dans ce mode de réalisation, le ressort 40 est un ressort hélicoïdal, toutefois d'autres types de ressorts, ou plus généralement d'autres systèmes de rappel apte à exercer une force de rappel, sont envisagés.

Le dispositif de conditionnement 100 comprend par ailleurs un élément de retenue 50, destiné à maintenir le support 30 en position escamotée. L'élément de retenue 50 comprend un anneau fendu.

Dans ce mode de réalisation, plus particulièrement, l'élément de retenue 50 comprend une portion, appelée portion intermédiaire 52, présentant une encoche 53 configurée pour coopérer avec une saillie correspondante 13 du fourreau 10 (voir la figure 2). Une partie de l'élément de retenue 50 est ainsi solidarisée au moins en rotation autour de la direction longitudinale X par rapport au fourreau 10. Plus généralement, d'autres assemblages seraient possibles pour solidariser en rotation le fourreau 10 et l'élément de retenue 50.

Par ailleurs, l'élément de retenue 50 peut aussi reposer entre des épaulements intérieurs du fourreau 10 (voir la figure 2), ce par quoi il est sensiblement bloqué en translation longitudinale par rapport au fourreau 10, même si un certain jeu est acceptable.

Des flancs 54, en secteur d'anneau, s'étendent de part et d'autre de la portion intermédiaire 52 et sont prolongés d'ailettes 56 affinées par rapport aux flancs 54. L'affinement des ailettes 56 peut comprendre une diminution de leur diamètre extérieur, afin de ménager un espace radial entre les ailettes 56 et le fourreau 10 dans lequel les ailettes 56 pourront se déformer.

Les ailettes 56 se sont face de part et d'autre d'une fente 58.

Comme il ressort plus nettement des figures 1 et 4, pour retenir le support 30 en position escamotée, l'élément de retenue 50 peut présenter au moins une butée, en l'espèce trois butées 55 équiréparties angulairement autour de la direction longitudinale X. Le nombre et la position des butées 55 peuvent varier. En l'espèce, une butée 55 est prévue sur la portion intermédiaire 52 et une butée 55 est prévue sur chaque ailette 56. Les ailettes 56 forment des portions de l'élément de retenue 50 élastiquement déformables dans la direction transverse. Du fait de leur affinement, les ailettes 56 peuvent se déformer préférentiellement par rapport au reste de l'élément de retenue 50.

En position escamotée, les butées 55 coopèrent donc avec le support 30. Par exemple, comme indiqué précédemment, le support 30 peut comprendre une pluralité de crochets 37 annulairement répartis et configurés, en position escamotée, pour coopérer avec l'élément de retenue 50 et plus particulièrement avec les butées 55. En l'espèce, chaque crochet 37 fait saillie du support 30, notamment du socle 34, à l'opposé de la chemise 36. Chaque crochet 37 définit un espace de crochetage ouvert vers l'élément de retenue 50, donc ici radialement vers l'extérieur. L'espace de crochetage, défini entre les têtes des crochets 37 et le socle 34 dont les crochets font saillie, est apte à accueillir les butées 55. Chaque butée 55 peut être engagée par un ou plusieurs crochets 37, ce dernier cas étant représenté sur la figure 4. Les butées 55, qui s'étendent transversalement, sont configurées pour bloquer le mouvement longitudinal du support 30 en retenant les crochets 37.

Par ailleurs, le dispositif de conditionnement 100 comprend enfin un actionneur 60 dont le déplacement provoque le déplacement du support 30 entre la position escamotée et la position de dégagement. Dans ce mode de réalisation, l'actionneur 60 est tubulaire autour de la direction longitudinale X, plus particulièrement cylindrique à section circulaire. L'actionneur 60 présente une première extrémité 61, illustrée en partie supérieure sur les figures, qui est ouverte, et une deuxième extrémité 63, illustrée en partie inférieure sur les figures, qui est également ouverte.

Dans ce mode de réalisation, l'actionneur 60 est monté mobile dans le fourreau 10, notamment mobile en rotation, typiquement autour de la direction longitudinale X.

La première extrémité 61 peut comprendre des évidements pour l'insertion de jambages correspondants d'une bague 62. La bague 62 peut être prévue pour faciliter la manipulation de l'actionneur 60, comme on le verra par la suite. En alternative à la fixation par emboîtement représentée, la bague 62 peut être assemblée à l'actionneur 60, en particulier rendue solidaire en rotation, par tout emboîtement adéquat ou plus largement par tout moyen adapté (collage, etc.), voire être venue de matière avec l'actionneur 60. Par ailleurs, la bague 62 peut être radialement plus large que l'actionneur 60. L'extrémité ouverte 61 ou la bague 62 s'étend au-delà du fourreau 10 pour être accessible et manipulée par l'utilisateur.

Par ailleurs, des protubérances 66 peuvent être prévues sur l'actionneur 60 et faire saillie en direction du fourreau 10, plus précisément pour s'engager dans des gorges correspondantes 16 du fourreau 10. Les protubérances 66 peuvent être prévues sur des languettes du fourreau 10 pour faciliter la déformation élastique du fourreau 10. Ainsi, l'insertion des protubérances 66 dans les gorges 16 est aisée et se fait sans dommage. Les gorges 16 s'étendent sur un secteur angulaire limité, par exemple inférieur ou égal à 90°, ce qui permet de borner la course angulaire de l'actionneur 60 par rapport au fourreau 10. Bien entendu, tout autre moyen de borner la course angulaire de l'actionneur 60 par rapport au fourreau 10 peut être envisagé, pour parvenir au fait que l'actionneur 60 et le fourreau 10 soient engagés l'un avec l'autre (ici, l'un dans l'autre) de manière à borner la course de l'actionneur 60. Par ailleurs, le nombre et la position des protubérances 66 et/ou des gorges 16 correspondantes peuvent varier.

En outre, si le positionnement des gorges 16 et des protubérances 66 respectivement à proximité des extrémités 12, 61 facilite l'emmanchage du fourreau 10 sur l'actionneur 60, cela n'est dans l'absolu pas nécessaire et d'autres positions peuvent être envisagées.

A la deuxième extrémité 63, l'actionneur 60 comprend une patte 65 configurée pour s'engager dans la fente 58 de l'élément de retenue 50, comme le montre plus particulièrement la figure 4. La patte 65 fait saillie longitudinalement sur l'actionneur 60, en direction de l'élément de retenue 50.

Par ailleurs, comme le montrent les figures 1 à 3, l'actionneur 60 comprend un guide 64. Ici, l'actionneur 60 comprend en fait deux guides 64 diamétralement opposés, mais sans perte de généralité, on décrira par la suite un seul guide 64, étant entendu que le nombre et la disposition des guides peuvent varier et que les guides peuvent être identiques ou non les uns aux autres.

Le guide 64 est ici prévu sous la forme d'une découpe de l'actionneur 60, mais il pourrait comprendre un sillon, un rail, etc. L'actionneur 60 forme donc un deuxième élément, avec le guide 64 duquel s'engage un premier élément, à savoir ici le support 30. Plus précisément, le support 30 comprend au moins un ergot 35, par exemple autant d'ergots que l'actionneur comprend de guides 64. L'ergot 35 s'engage avec (ici, dans) le guide 64 lorsque le support 30 est emmanché dans l'actionneur 60. L'ergot 35 peut faire saillie du support 30, ici de la chemise 36, en direction de l'actionneur 60.

La coopération entre le support 30 et l'actionneur 60 définit les positions que peut prendre le support 30 par rapport au fourreau 10, et en particulier la position escamotée et la position de dégagement.

Pour faciliter l'insertion de l'ergot 35 dans le guide 64, le guide 64 peut s'ouvrir sur une extrémité de l'actionneur 60, en l'espèce l'extrémité 63 opposée à l'extrémité ouverte 61. La figure 1 illustre une ouverture 64a de taille inférieure au guide 64 à proprement parler, mais une ouverture 64a aussi large, voire plus large que le guide 64 pourrait aussi être prévue. Cela n'est toutefois pas nécessaire, l'ergot 35 pouvant aussi être inséré en tirant parti d'une déformation élastique de l'actionneur 60 ou du support 30.

Le montage du dispositif de conditionnement 100 peut être réalisé de la manière suivante. Sauf mention contraire ou contrainte ressortant du contexte, l'ordre des étapes peut être modifié.

On place le contenant 32 dans le support 30, en l'espèce à l'intérieur de la chemise 36. Le contenant 32 peut être fixé au support 30, de manière réversible ou non. L'actionneur 60 est emmanché sur le support 30, l'ergot 35 étant inséré par l'extrémité débouchante du guide 64, plus précisément par l'ouverture 64a.

L'élément de retenue 50 est inséré dans le fourreau 10 et l'élément de retenue 50 est solidarisé en rotation avec le fourreau 10. L'ensemble contenant-support-actionneur peut être placé dans le fourreau 10, la patte 65 de l'actionneur 60 coopérant avec la fente 58 de l'élément de retenue 50 et les crochets 37 du support 30 coopérant avec les butées 55 de l'élément de retenue 50.

L'insertion des différents éléments dans le fourreau 10 peut se faire par l'une ou l'autre des extrémités 12, 14, typiquement en fonction des épaulements prévus à l'intérieur du fourreau 10. L'ordre des étapes est adapté au sens de montage.

La bague 62 est assemblée à l'actionneur 60. Par ailleurs, le ressort 40 est installé entre le support 30 et la base 20 qui est ajoutée pour fermer le dispositif de conditionnement 100. La base 20 peut être assemblée au fourreau 10 par un montage de type baïonnette. Toutefois, tout autre assemblage peut être envisagé.

Le ressort 40, qui est un exemple de composant élastique ou plus généralement de système de rappel, est dimensionné de façon à être précontraint lorsqu'il se trouve entre le support 30 et la base 20. Plus précisément, le ressort 40 est précontraint en compression, au sens où il tend à éloigner le support 30 de la base 20. En cela, le ressort 40 forme un système de rappel configuré pour déplacer le support 30 vers la position de dégagement, comme on le verra par la suite. Le système de rappel (le ressort 40) est donc configuré pour rappeler le support 30 dans une première direction, à savoir ici la direction longitudinale.

Comme il ressort de la figure 2, l'actionneur 60 peut être longitudinalement maintenu dans le fourreau 10 : à l'extrémité 61, la bague 62 s'étend radialement au-delà de l'actionneur 60, et dépasse le diamètre intérieur du fourreau 10 ; à l'extrémité 63, le fourreau 10 repose sur l'élément de retenue 50. En d'autres termes, le fourreau 10 est longitudinalement maintenu entre la bague 62 et l'élément de retenue 50. Les protubérances 66 contribuent aussi à ce maintien.

Le dispositif de conditionnement 100 étant assemblé, l'actionneur 60 présente une partie accessible pour l'utilisateur, en l'espèce la bague 62. La bague 62 ne permet néanmoins pas à l'utilisateur de retirer l'actionneur hors du fourreau 10, grâce au blocage longitudinal par les protubérances 66.

Dans ce mode de réalisation, l'actionneur 60 est fixé en translation longitudinale au sein du fourreau 10. Par ailleurs, l'actionneur 60 peut être mobile en rotation au sein du fourreau 10, notamment autour de la direction longitudinale X. Ici, l'actionneur 60 peut être entraîné en rotation par simple action de l'utilisateur sur la bague 62. Toutefois, d'autres mécanismes d'entraînement en rotation, plus sophistiqués, peuvent être considérés.

La figure 2 illustre le dispositif de conditionnement 100 en position escamotée du support 30. Comme illustré sur la figure 4, déjà décrite, le support 30 est maintenu en position escamotée grâce au fait que l'élément de retenue 50 présente une au moins une butée 55 prévue de façon à limiter le déplacement du support 30 sous l'effet de la force de rappel du ressort 40 lorsque le support 30 est dans la position escamotée. Plus précisément, les butées 55 sont crochetées par les crochets 37 du support. Ainsi, l'ergot 35 du support 30 se trouve dans la position stable référencée A sur le schéma de principe de la figure 5. Le support 30 se trouve dans la position de la figure 2 où, par exemple, le capuchon 38 est de niveau avec la bague 62.

Lorsque l'utilisateur souhaite dégager le contenant 32 en vue de la distribution de produit, il peut entraîner la bague 62 en rotation. Comme illustré sur la figure 5, le guide 64 est tel qu'en position escamotée, l'actionneur 60 peut être entraîné en rotation dans un sens ou dans le sens opposé, indifféremment.

L'utilisateur entraîne donc l'actionneur 60, en l'espèce en rotation, afin de le déplacer selon une certaine course qui peut être limitée par les protubérances 66 décrites précédemment. A la fin de cette course, l'ergot 35 se trouve dans la position B de la figure 5 (ou dans la position symétrique), cette position étant une position intermédiaire et instable. La rotation de l'actionneur 60 a provoqué une rotation de sa patte 65, qui a pris appui sur l'extrémité libre d'une ailette 56 et l'a poussée, au point de la déformer élastiquement, en l'occurrence radialement vers l'extérieur. Ce faisant, au moins l'une des butées 55 est déplacée transversalement, ici selon un plan radial, à la suite de quoi cette butée 55 n'engage plus de crochet 37 : la butée 55 est donc neutralisée.

Les butées 55 restantes ne sont plus suffisantes, de par leur nombre, leur localisation ou leur résistance, pour contrer la force de rappel du ressort 40. Il s'ensuit que l'élément de retenue 50 est neutralisé, au sens où il ne retient plus le support 30. Sous l'effet de la force de rappel, le support 30 passe donc dans la position de dégagement illustrée sur la figure 3, et l'ergot 35 se trouve dans la position C, stable, illustrée sur la figure 5. Dans cette position, l'utilisateur peut facilement ôter le capuchon 38, distribuer du produit contenu dans le contenant 32 et remettre le capuchon 38, ou bien extraire le contenant 32, par exemple un mécanisme de rouge à lèvre, puis le réinsérer sur le support 30 après l'avoir utilisé.

Pendant le passage du support 30 à la position de dégagement, l'utilisateur a normalement relâché la bague 62, si bien que l'actionneur 60 est libre en rotation par rapport au fourreau 10. Par élasticité, l'élément de retenue 50 tend à retrouver sa forme au repos, et agit donc sur la patte 65 pour que l'actionneur 60 reprenne sa position d'origine. Parallèlement, lors de la translation longitudinale du support 30, l'ergot 35 bute contre une surface de came 67 inclinée du guide 64, ce qui tend aussi à entraîner l'actionneur 60 en rotation et, plus généralement, à le faire revenir à sa position de départ. L'élément de retenue 50 est donc configuré pour se réarmer automatiquement en l'absence d'actionnement de l'actionneur 60. Bien entendu, le réarmement automatique pourrait être obtenu seulement grâce à l'élasticité de l'élément de retenue 50 ou seulement grâce à la surface de came du guide 67, ou de manière encore différente.

Afin d'éviter la sortie complète du support 30 par rapport au fourreau 10, le déplacement du support 30 dans la direction longitudinale peut être limité par une butée 68 du guide 64, s'opposant à la force de rappel du ressort 40. De surcroît, lorsque l'ergot 35 est plaqué contre la butée 68 lors du passage du support en position de dégagement, il se fait entendre un bruit de clic, qui donne à l'utilisateur le sentiment que la position de dégagement a été atteinte, et donc le sentiment d'un bon fonctionnement du dispositif de conditionnement.

Le support 30 est maintenu en position de dégagement sous l'effet de la force de rappel du ressort 40. Dans cette position, l'actionneur 60 ne peut pas être déplacé, grâce au fait que le guide 64 et l'ergot 35 ont, dans la position de dégagement (position C sur la figure 5), des formes sensiblement complémentaires dans la direction circonférentielle (direction d'actionnement de l'actionneur 60).

Pour déplacer le support 30 de la position de dégagement à la position escamotée, l'utilisateur doit appuyer sur le support 30 avec une force suffisante pour vaincre la force exercée par le ressort 40. Pour ce faire, l'utilisateur peut appuyer sur le capuchon 38 ou réengager le contenant 32, le capuchon 38 ou le contenant 32 appuyant à son tour sur le support 30. Ce faisant, l'ergot 35 circule dans un espace libre du guide 64, jusqu'à ce que les crochets 37 du support 30 coopèrent à nouveau avec les butées 55 de l'élément de retenue 50. Les crochets 37 peuvent réengager les butées 55 par une forme d'encliquetage : les crochets 37 et les ailettes 56 se poussent mutuellement de façon à se déformer élastiquement pour permettre le passage des crochets 37 au-delà des butées 55, après quoi les crochets 37 et les butées 55 reprennent leur position de repos dans laquelle les butées 55 s'opposent au mouvement des crochets 37 sous l'effet de la force de rappel du ressort 40. Le passage en position escamotée par encliquetage peut être facilité par des biseaux prévus sur les crochets 37 (voir la figure 2) et/ou sur les butées 55.

Lorsque l'utilisateur relâche la pression à la fin du mouvement, le ressort 40 plaque les crochets 37 contre les butées 55. Il se fait alors entendre un bruit de clic, qui donne à l'utilisateur le sentiment que la position escamotée a été atteinte, et donc le sentiment d'un bon fonctionnement du dispositif de conditionnement. L'ergot 35 se trouve alors en position A sur la figure 5.

Dans le présent mode de réalisation, le guide est en forme générale de triangle ou de delta, comme on peut le voir sur les figures 1 et 5 ; la pointe du triangle, à proximité de la butée 68, correspond à une position unique de l'actionneur 60 par rapport au support 30, typiquement en position de dégagement, tandis que la base du triangle, opposée à la pointe correspond à une pluralité de positions possibles de l'actionneur 60 par rapport au support 30, typiquement en position escamotée. Les surfaces de came 67 relient la base à la pointe. Les côtés du triangle peuvent être arrondis, comme illustré, afin de faciliter les actionnements rapides. D'autres formes sont bien sûr envisageables.

Si cela est souhaité, le support 30 peut être maintenu dans une orientation prédéterminée par rapport au fourreau 10, par exemple en étendant l'ergot 35 de sorte qu'il s'engage dans une rainure ou une fente longitudinale du fourreau 10. Au besoin, une frette décorative peut être ajoutée pour masquer la fente longitudinale.

Bien que la présente description se réfère à des exemples de réalisation spécifiques, des modifications peuvent être apportées à ces exemples sans sortir de la portée générale de l'invention telle que définie par les revendications. Par exemple, en plus des variantes déjà indiquées au fil de la description, les modifications suivantes pourraient être envisagées :
- l'ergot 35 pourrait être prévu sur l'actionneur 60 et le guide 64 sur le support 30 ; de manière plus générale, toutes les coopérations mécaniques pourraient être interverties ;
- les directions de translation et rotation pourraient être échangées.

Plus généralement, des caractéristiques individuelles des différents modes de réalisation illustrés ou mentionnés peuvent être combinées dans des modes de réalisation additionnels. Par conséquent, la description et les dessins doivent être considérés dans un sens illustratif plutôt que restrictif.

## Revendications

1. Dispositif de conditionnement (100) d'un produit, en particulier un produit cosmétique, comprenant un fourreau (10) ayant une extrémité ouverte (12), un support (30) pour le produit, mobile dans le fourreau (10) entre une position escamotée, où le support (30) est maintenu par un élément de retenue (50), et une position de dégagement, un actionneur (60) apte à neutraliser l'élément de retenue (50) et ainsi provoquer le déplacement du support (30) de la position escamotée à la position de dégagement sous l'effet d'une force de rappel, l'élément de retenue (50) étant configuré pour se réarmer automatiquement en l'absence d'actionnement de l'actionneur (60), **caractérisé en ce que** l'élément de retenue (50) comprend un anneau fendu et l'actionneur (60) comprend une patte (65) engagée dans la fente (58) de l'anneau.

2. Dispositif de conditionnement selon la revendication 1, dans lequel le support (30) est mobile longitudinalement entre la position escamotée et la position de dégagement, et l'actionneur (60) est apte à neutraliser au moins une butée (55) de l'élément de retenue (50) en déplaçant ladite butée (55) transversalement.

3. Dispositif de conditionnement selon la revendication 2, dans lequel au moins une portion (56) de l'élément de retenue (50) portant ladite butée (55) est élastiquement déformable dans la direction transverse, entre l'état neutralisé et l'état armé.

4. Dispositif de conditionnement selon l'une quelconque des revendications 1 à 3, dans lequel l'actionneur (60) est mobile en rotation dans le fourreau (10).

5. Dispositif de conditionnement selon la revendication 4, dans lequel l'actionneur (60) est configuré pour neutraliser l'élément de retenue (50) quel que soit le sens dans lequel l'actionneur (60) est entraîné en rotation.

6. Dispositif de conditionnement selon l'une quelconque des revendications 1 à 5, dans lequel l'actionneur (60) et le fourreau (10) sont engagés l'un avec l'autre de manière à borner la course de l'actionneur (60).

7. Dispositif de conditionnement selon l'une quelconque des revendications 1 à 6, dans lequel l'élément de retenue (50) comprend une portion (52) solidaire du fourreau dans la direction de déplacement de l'actionneur (60).

8. Dispositif de conditionnement selon l'une quelconque des revendications 1 à 7, dans lequel le support (30) comprend une pluralité de crochets (37) annulairement répartis et configurés, en position escamotée, pour coopérer avec l'élément de retenue (50).

9. Dispositif de conditionnement selon l'une quelconque des revendications 1 à 8, dans lequel un premier élément parmi le support (30) etl'actionneur (60) s'engage avec un guide (64) d'un deuxième élément parmi le support (30) et l'actionneur (60).

10. Dispositif de conditionnement selon l'une quelconque des revendications 1 à 9, comprenant en outre un contenant (32) de produit, tel qu'un mécanisme de rouge à lèvre, prévu sur le support (30).

## Patentansprüche

1. Vorrichtung zum Verpacken (100) eines Produkts, insbesondere eines kosmetischen Produkts, umfassend eine Hülle (10) mit einem offenen Ende (12), einen Träger (30) für das Produkt, der in der Hülle (10), zwischen einer eingefahrenen Position, in der der Träger (30) von einem Rückhalteelement (50) gehalten wird, und einer ausgefahrenen Position beweglich ist, eine Betätigungsvorrichtung (60), die ausgelegt ist, um das Rückhalteelement (50) zu neutralisieren und so die Verschiebung des Trägers (30) aus der eingefahrenen Position in die ausgefahrene Position unter der Einwirkung einer Rückstellkraft hervorzurufen, wobei das Rückhalteelement (50) konfiguriert ist, um sich in Abwesenheit einer Betätigung der Betätigungsvorrichtung (60) automatisch erneut zu spannen, **dadurch gekennzeichnet, dass** das Rückhalteelement (50) einen geschlitzten Ring umfasst und die Betätigungsvorrichtung (60) einen Fuß (65) umfasst, der in den Schlitz (58) des Rings eingegriffen ist.

2. Vorrichtung zum Verpacken nach Anspruch 1, wobei der Träger (30) der Länge nach zwischen der eingefahrenen Position und der ausgefahrenen Position beweglich ist und die Betätigungsvorrichtung (60) ausgelegt ist, um mindestens einen Anschlag (55) des Rückhalteelements (50) durch Verschieben des Anschlags (55) in der Querrichtung zu neutralisieren.

3. Vorrichtung zum Verpacken nach Anspruch 2, wobei mindestens ein Abschnitt (56) des Rückhalteelements (50), der den Anschlag (55) trägt, in der Querrichtung zwischen dem neutralisierten Zustand und dem vorgespannten Zustand elastisch verformbar ist.

4. Vorrichtung zum Verpacken nach einem der Ansprüche 1 bis 3, wobei die Betätigungvorrichtung (60) in der Hülle (10) drehbar beweglich ist.

5. Vorrichtung zum Verpacken nach Anspruch 4, wobei die Betätigungsvorrichtung (60) konfiguriert ist, um das Rückhalteelement (50) zu neutralisieren, unabhängig von der Richtung, in der die Betätigungsvorrichtung (60) in Drehung versetzt wird.

6. Vorrichtung zum Verpacken nach einem der Ansprüche 1 bis 5, wobei die Betätigungsvorrichtung (60) und die Hülle (10) miteinander derart eingegriffen sind, dass sie die Bahn der Betätigungsvorrichtung (60) begrenzen.

7. Vorrichtung zum Verpacken nach einem der Ansprüche 1 bis 6, wobei das Rückhalteelement (50) einen Abschnitt (52) umfasst, der fest mit der Hülle in der Verschieberichtung der Betätigungsvorrichtung (60) verbunden ist.

8. Vorrichtung zum Verpacken nach einem der Ansprüche 1 bis 7, wobei der Träger (30) eine Vielzahl von Haken (37) umfasst, die ringförmig verteilt und in der eingefahrenen Position konfiguriert sind, um mit dem Rückhalteelement (50) zusammenzuarbeiten.

9. Vorrichtung zum Verpacken nach einem der Ansprüche 1 bis 8, wobei ein erstes Element aus dem Träger (30) und der Betätigungsvorrichtung (60) mit einer Führung (64) eines zweiten Elements aus dem Träger (30) und der Betätigungsvorrichtung (60) eingegriffen ist.

10. Vorrichtung zum Verpacken nach einem der Ansprüche 1 bis 9, umfassend außerdem einen Behälter (32) von Produkt, wie z. B. einen Lippenstiftmechanismus, der auf dem Träger (30) vorgesehen ist.

## Claims

1. A packaging device (100) for a product, in particular a cosmetic product, comprising a sleeve (10) having an open end (12), a support (30) for the product, movable in the sleeve (10) between a retracted position, where the support (30) is held by a retaining element (50), and a released position, an actuator (60) able to neutralize the retaining element (50) and thus cause the movement of the support (30) from the retracted position to the released position under the influence of a return force, the retaining element (50) being configured to re-arm itself automatically in the absence of actuation of the actuator (60), **characterized in that** the retaining element (50) comprises a split ring and the actuator (60) comprises a tab (65) engaged in the split (58) of the ring.

2. The packaging device according to claim 1, wherein the support (30) is movable longitudinally between the retracted position and the released position, and the actuator (60) is able to neutralize at least one stop (55) of the retaining element (50) while moving said stop (55) transversely.

3. The packaging device according to claim 2, wherein at least one portion (56) of the retaining element (50) bearing said stop (55) is elastically deformable in the transverse direction, between the neutralized state and the armed state.

4. The packaging device according to any one of claims 1 to 3, wherein the actuator (60) is movable in rotation in the sleeve (10).

5. The packaging device according to claim 4, wherein the actuator (60) is configured to neutralize the retaining element (50) regardless of the direction in which the actuator (60) is driven in rotation.

6. The packaging device according to any one of claims 1 to 5, wherein the actuator (60) and the sleeve (10) are engaged with one another so as to limit the stroke of the actuator (60).

7. The packaging device according to any one of claims 1 to 6, wherein the retaining element (50) comprises a portion (52) that moves integrally with the sleeve in the direction of movement of the actuator (60).

8. The packaging device according to any one of claims 1 to 7, wherein the support (30) comprises a plurality of hooks (37) distributed annularly and configured, in the retracted position, to cooperate with the retaining element (50).

9. The packaging device according to any one of claims 1 to 8, wherein a first element among the support (30) and the actuator (60) engages with a guide (64) of a second element among the support (30) and the actuator (60).

10. The packaging device according to any one of claims 1 to 9, further comprising a product container (32), such as a lipstick mechanism, provided on the support (30).
